# EUROPÄISCHE PATENTSCHRIFT

(11) **EP 1 088 952 B1**
(45) Veröffentlichungstag und Bekanntmachung des Hinweises auf die Patenterteilung: **29.12.2004**
(21) Anmeldenummer: 00121163.0
(22) Anmeldetag: 29.09.2000
(51) Int. Cl.: E05B 17/22

(54) **Kraftfahrzeug-Türschloss**
Lock for a motor vehicle door
Serrure pour un véhicule automobile

(30) Priorität: 01.10.1999 DE 19947483
(43) Veröffentlichungstag der Anmeldung: 04.04.2001
(73) Patentinhaber: Brose Schliesssysteme GmbH & Co. KG, 42369 Wuppertal (DE)
(72) Erfinder: Berger, Rainer Josef, 42859 Remscheid (DE); Koerwer, Matthias, 42119 Wuppertal (DE)
(74) Vertreter: Gesthuysen, von Rohr & Eggert

(56) Entgegenhaltungen:
- EP-A- 0 646 775
- WO-A-90/07045
- AT-B- 250 075
- DE-A- 3 941 086
- GB-A- 2 093 295
- US-A- 5 890 384

## Beschreibung

Die vorliegende Erfindung betrifft ein Kraftfahrzeug-Türschloß gemäß dem Oberbegriff des Anspruchs 1.

Unter Kraftfahrzeug-Türschloß ist hier generell ein Seitentürschloß, ein Hecktürschloß, ein Heckklappenschloß, ein Haubenschloß o. dgl. eines Kraftfahrzeugs zu verstehen.

Bei einer ersten bekannten Kraftfahrzeug-Schließvorrichtung (DE 197 43 129 A1) ist eine Positionserkennung eines bewegbaren Stellelementes vorgesehen. Zur Vermeidung von Detektionsfehlern ist ein Referenzpunktsensor vorgesehen, so daß wiederholt ein Referenzpunkt- bzw. Nullpunktabgleich erfolgen kann. Über den zusätzlichen Aufwand, wie das Vorsehen eines Referenzpunktsensors, hinaus ist mit dem vorgenannten Referenzpunktabgleich der Nachteil verbunden, daß das Stellelement ungewünschte Stellpositionen beim Bewegen in die Referenzposition durchlaufen kann, so daß während des Referenzpunktabgleichs beispielsweise ein unerwünschtes Entriegeln oder Verriegeln der Kraftfahrzeug-Schließvorrichtung erfolgen kann. Weiterhin ist nachteilig, daß die Kraftfahrzeug-Schließvorrichtung während des Referenzpunktabgleichs nicht benutzbar ist.

Die DE 296 18 688 U1 offenbart eine Einrichtung zum Abfragen von Schaltstellungen eines Schließzylinders eines Kraftfahrzeugtürschlosses. Der Schließzylinder ist koaxial mit einer Schaltnuß verbunden, die mit einem Magneten versehen ist. Zwei Hallsensorchips sind der Schaltnuß zugeordnet, wobei die Hallsensorchips vorzugsweise unterschiedliche Signale abfragen, beispielsweise einerseits die Stellungen "Verriegelung" und "Entriegelung" und andererseits die Stellung "Diebstahlsicherung". Eine Codierung verschiedener Stellpositionen zur eindeutigen Detektierung der Stellpositionen ist nicht offenbart.

Ausgangspunkt der vorliegenden Erfindung ist ein Kraftfahrzeug-Türschloß mit einem verstellbaren Stellelement, das verschiedene Stellpositionen einnehmen kann, und zwar Stellpositionen einer Türschloßnuß (DE 39 41 086 A1). Eine Positionserkennungseinrichtung hat hier mehrere am Stellelement angeordnete Positionselemente in Form von einen magnetischen Kreis beeinflussenden Codierstreifen. Diesen ist ein schaltend arbeitender Sensor zugeordnet sowie eine Auswerteschaltung. Dadurch sind die verschiedenen Stellpositionen der Schloßnuß detektierbar. Die Positionserkennungseinrichtung weist entlang versetzter, nämlich nebeneinander angeordneter Bewegungsbahnen angeordnete Positionselemente in Form von Codierstreifen ebenso auf wie mehrere induktive Sensoren, die jeweils einer Bewegungsbahn zugeordnet sind. Die Positionselemente codieren jede zu detektierende Stellposition eindeutig.

In der Praxis hat sich die Verwendung der zuvor erläuterten magnetischen Polzonen als Positionselemente bewährt. Jede Polzone hat jedoch eine bestimmte, in der Praxis nicht zu vernachlässigende Ausdehnung in Bewegungs- bzw. Verstellrichtung, also entlang der Bewegungsbahn des Stellelements. Daher ist es oftmals, insbesondere bei Verwendung eines elektromotorischen Stellantriebs, der in Abhängigkeit von der Detektion von Stellpositionen angesteuert wird, jedoch einen gewissen Nachlauf aufweist, wünschenswert, bereits die Grenze bzw. den Anfang einer zu detektierenden Stellposition bzw. eines zu detektierenden Stellpositionsbereiches zu erfassen.

Der vorliegenden Erfindung liegt somit das Problem zugrunde, das bekannte Kraftfahrzeug-Türschloß so auszugestalten, daß die Detektion von verschiedenen Stellpositionen eindeutig erreicht wird, wobei lediglich schaltend bzw. digital arbeitende Sensoren erforderlich sind und insbesondere die Anzahl der erforderlichen Sensoren minimiert werden kann.

Die zuvor aufgezeigte Aufgabe wird bei dem Kraftfahrzeug-Türschloß mit den Merkmalen des Oberbegriffs von Anspruch 1 durch das Merkmal des kennzeichnenden Teils von Anspruch 1 gelöst. Vorteilhafte Weiterbildungen sind Gegenstand der Unteransprüche.

Dadurch, daß Zwischenbereiche zwischen zu detektierenden Stellpositionsbereichen einheitlich codiert sind, insbesondere in diesen Zwischenbereichen keine Positionselemente angeordnet sind, wird mit einer minimalen Anzahl von schaltend bzw. digital arbeitenden Sensoren eine Detektion der Grenzen der Stellpositionsbereiche und jeweils eine zumindest eindeutige Zuordnung zu einem Stellpositionsbereich ermöglicht.

Darüber hinaus wird sogar eine eindeutige Detektion jeder Grenze der Stellpositionsbereich bei minimaler Sensoranzahl, also beispielsweise mit drei Sensoren bei fünf Stellpositionsbereichen, ermöglicht, wenn als zusätzliche Information die Bewegungsrichtung bzw. Bestromungsrichtung des Stellantriebs und/oder ein zuvor detektierter, benachbarter Stellpositionsbereich berücksichtigt wird.

Unter Bewegungsbahn ist hier eine im wesentlichen linienförmige Folge von Punkten am Stellelement, die einen ortsfesten Punkt bei sich bewegendem Stellelement passieren, zu verstehen. Mit anderen Worten ermöglicht die Anordnung von Positionselementen entlang einer Bewegungsbahn am Stellelement, daß die Positionselemente von einem dem Stellelement bzw. dieser Bewegungsbahn zugeordneten, ortsfesten Sensor nacheinander - je nach Stellung bzw. Position des Stellelements - detektierbar sind.

Unter einem schaltend bzw. digital arbeitenden Sensor ist hier ganz allgemein ein elektrisches bzw. elektronisches Bauteil mit ggf. zugehöriger Auswerteelektronik zu verstehen, so daß ein diskretes, vorzugsweise nur zwei Schaltzustände umfassendes Zustandssignal bereitgestellt wird. Jedoch können beispielsweise auch drei Schaltzustände, wie Nordpol, Südpol oder kein magnetischer Pol in der Nähe, als Ausgangssignal vom Sensor bereitgestellt werden. Vorzugsweise handelt es sich jedoch um ein digitales Ausgangssignal, das vom einzelnen Sensor in Abhängigkeit von der Nähe bzw. benachbarten Lage eines Positionselements ausgegeben wird.

Eine eindeutige Detektion einer Stellposition ist hier so zu verstehen, daß die verschiedenen, zu detektierenden Positionen ohne Bezugnahme auf einen Referenzpunkt bzw. eine Referenzlage des Stellelements unterscheidbar sind, also insbesondere die Lage des Stellelements bei einer detektierten Stellposition absolut festgelegt ist.

Schließlich ist unter Stellelement ein insbesondere von einem elektromotorischen Stellantrieb mittelbar oder unmittelbar verstellbares - insbesondere verschiebliches, verschwenkbares und/oder verdrehbares - Element zu verstehen, das verschiedene Stellpositionen einnehmen kann, die bestimmte Lagen von mindestens einem Bauteil, wie einem Verriegelungs-Hebel der Schloßmechanik, einer Sperrklinke, auch einer Drehfalle oder einem sonstigen Betätigungselement des Kraftfahrzeug-Türschlosses, angeben. Das Stellelement kann also beispielsweise ein verstellbares Bauteil darstellen, daran gebildet oder mit einem mittels eines Stellantriebs verstellbaren Bauteil verbunden bzw. gekoppelt sein. Entsprechend kann das Stellelement selbst ein anderes Bauteil betätigen oder von einem anderen Bauteil verstellt werden.

Eine sehr einfach zu realisierende, universell einsetzbare Ausgestaltung sieht eine scheibenartige Ausbildung des Stellelements vor, wobei die Positionselemente entlang koaxialer Bewegungsbahnen bzw. Spuren auf einer Flachseite des Stellelements angeordnet sind. Insbesondere ist dabei die Flachseite des Stellelements bereichsweise magnetisierbar, um magnetische Bereiche als Positionselemente zu bilden.

Vorzugsweise ist eine berührungslose Detektion mittels entsprechend berührungslos arbeitender Sensoren vorgesehen. Dies ermöglicht einen verschleißfreien Aufbau. Alternativ können jedoch auch mechanisch arbeitende Schalter o. dgl. als Sensoren eingesetzt werden.

Weitere Einzelheiten, Merkmale und Vorteile der vorliegenden Erfindung werden nachfolgend anhand der Zeichnung eines lediglich bevorzugten Ausführungsbeispiels näher erläutert. Die einzige Figur zeigt
eine einfache schematische Darstellung eines Stellelements und zugeordneter Sensoren eines vorschlagsgemäßen Kraftfahrzeug-Türschlosses mit einer die von den Sensoren in Abhängigkeit von der Position des Stellelements ausgegebenen Ausgangssignale veranschaulichenden Darstellung.

Hinsichtlich der möglichen Ausbildung des im einzelnen nicht dargestellten Kraftfahrzeug-Türschlosses wird beispielhaft auf die DE 197 43 129 A1 verwiesen. So kann ein elektrischer Stell- bzw. Antriebsmotor beispielsweise über eine Spindel bzw. Schraube auf ein in diesem Fall mit einer entsprechenden Außenverzahnung versehenes Stellelement 1 einwirken. Selbstverständlich sind aber anstelle des beispielhaft angesprochenen Schneckengetriebes auch andere Getriebeverbindungen einsetzbar. Außerdem ist die Bewegung des Stellelements 1 nicht auf eine Drehbewegung bzw. ein Verdrehen beschränkt, sondern je nach Konstruktion sind auch lineare und/oder überlagerte Verstellbewegungen möglich.

Das Stellelement 1 wirkt dann beispielsweise über einen nicht dargestellten Mitnehmerzapfen, Nocken o. dgl. auf einen Hebel oder ein sonstiges Betätigungselement des Kraftfahrzeug-Türschlosses ein. Auch hier sind selbstverständlich andere Lösungen, als die in der DE 197 43 129 A1 gezeigten, möglich.

Dem Stellelement 1 ist eine Positionserkennungseinrichtung zugeordnet. Diese umfaßt am Stellelement 1 angeordnete Positionselemente 2, die hier durch magnetische Bereiche am Stellelement 1 gebildet sind, und den Positionselementen 2 zugeordnete, lediglich als Punkte angedeutete Sensoren 3.

Die Sensoren 3 können wie bereits eingangsseitig definiert ausgebildet sein. Im Darstellungsbeispiel handelt es sich um magnetfeldempfindliche Sensoren, beispielsweise Hallsensoren, Reedkontakte oder um magnetoresestive Sensoren. Generell kommen beispielsweise aber alle in der DE 197 43 129 A1 genannten Alternativen, wie optisch arbeitende Sensoren, je nach Ausbildung der zu erkennenden Positionselemente 2 in Betracht.

Jeder Sensor 3 ist einer Bewegungsbahn des Stellelements 1 zugeordnet, um Positionselemente 2 zu erkennen bzw. zu detektieren, die bei entsprechender Bewegung bzw. Verstellung des Stellelements 1 am Sensor 3 vorbeibewegt bzw. diesem angenähert werden.

Beim Darstellungsbeispiel sind drei Bewegungsbahnen, die koaxial zueinander und konzentrisch um eine nicht näher bezeichnete Drehachse des Stellelements 1 angeordnet sind, vorgesehen. Dementsprechend sind auch drei Sensoren 3 vorgesehen.

Die Positionselemente 2 sind derart entlang der Bewegungsbahnen am Stellelement 1 angeordnet bzw. ausgebildet, daß jede zu detektierende Stellposition eindeutig codiert. Aufgrund ihrer in Bewegungsrichtung bzw. Verstellrichtung des Stellelements 1 verlaufenden Ausdehnung der Positionselemente 2 bilden bzw. definieren diese verschiedene, hier fünf Stellpositionsbereiche A bis E. Die Stellpositionsbereiche A bis E sind jeweils voneinander beabstandet in Verstell- bzw. Umfangsrichtung am Stellelement 1 angeordnet bzw. ausgebildet, so daß zwischen benachbarten Stellpositionsbereichen A bis E Zwischenbereiche 4 gebildet sind. Die Positionselemente 2 sind hier also beabstandet in Verstellrichtung des Stellelements 1 angeordnet.

Gemäß der vorliegenden Erfindung sind die Zwischenbereiche 4 einheitlich bzw. gleichartig codiert. Beim Darstellungsbeispiel sind in den Zwischenbereichen 4 keine Positionselemente 2 angeordnet bzw. ausgebildet.

Die einheitliche Codierung der Zwischenbereiche 4 ermöglicht bei einer vorbestimmten Anzahl von zu detektierenden Stellpositionsbereichen A bis E eine Minimierung der Anzahl der erforderlichen Bewegungsbahnen, entlang derer die Positionselemente 2 angeordnet sind, und dementsprechend der Anzahl der erforderlichen Sensoren 3.

Die Darstellung auf der linken Seite veranschaulicht die unterschiedliche Codierung der Stellpositionsbereiche A bis E und der Zwischenbereiche 4 bzw. die von den Sensoren 3 ausgegebenen Ausgangssignale bei Verstellung bzw. Drehung des Stellelements 1 in Richtung des Pfeils 5.

Bei Verwendung eines elektromotrischen Stellantriebs stellt sich in der Praxis häufig das Problem, daß zwischen einem Abschalten des Stellantriebs und dem tatsächlichen Stillstand eine gewisse Zeit vergeht, ein sogenannter Nachlauf auftritt. Um ein Stillsetzen bzw. Positionieren des Stellelements 1 in einem Stellpositionsbereich A bis E sicherzustellen, wird daher vorzugsweise das Erreichen bzw. Überschreiten einer Grenze von einem Zwischenbereich 4 zu dem gewünschten Stellpositionsbereich A bis E zum Abschalten des Stellantriebs verwendet. Eine Detektion der Grenzen der Stellpositionsbereiche A bis D ist daher vorgesehen. Insbesondere ist dabei auch eine eindeutige Detektion der Grenzen der Stellpositionsbereiche A bis E wünschenswert.

Wenn die Sensoren 3 bzw. die Positionserkennungseinrichtung das Erreichen einer Grenze eines gewünschten bzw. zu erreichenden Stellpositionsbereichs A bis E detektieren, kann der Stellantrieb abgeschaltet werden. Der Nachlauf des Stellantriebs wirkt dann, daß sich das Stellelement 1 noch etwas weiter zur Mitte des gewünschten Stellpositionsbereichs A bis E bewegt. So erfolgt ein Erreichen des gewünschten Stellpositionsbereiches A bis E, ohne daß eine eindeutige Detektion bzw. Identifizierung der Grenzen der Stellpositionsbereiche A bis E erfolgt.

Wenn jedoch eine eindeutige Detektion der Grenzen der Stellpositionsbereiche A bis E - hier also von zehn Positionen mit Hilfe von drei Sensoren - erfolgen soll, wird bei der Positionserkennung vorzugsweise die Verstell- bzw. Bewegungsrichtung des Stellelements 1 als zusätzliche Information mit ausgewertet. Dies kann auf sehr einfache Weise dadurch realisiert werden, daß die Bestromungsrichtung des elektromotorischen Stellantriebs bei der Positionserkennung berücksichtigt wird.

Ergänzend oder alternativ kann als zusätzliche Information der zuvor detektierte Stellpositionsbereich A bis E berücksichtigt werden, um eine eindeutige Detektion der Grenzen zu ermöglichen. Im Falle einer ergänzenden Verwendung als zusätzliche Information kann eine Prüfung der Positionserfassung auf Plausibilität erfolgen.

Aus dem Vorgenannten ergibt sich, daß mit der vorschlagsgemäßen Lösung eine eindeutige Detektion von Stellpositionen bzw. Stellpositionsbereichen A bis E und insbesondere auch eine eindeutige Detektion von Grenzen der Stellpositionsbereiche A bis E ermöglicht werden, wobei nur eine minimale Anzahl von Sensoren 3 und dementsprechend wenig Positionselemente 2 aufgrund der vorschlagsgemäßen Codierung erforderlich sind. Folglich ergeben sich ein minimaler Fertigungs- und Montageaufwand, so daß das Kraftfahrzeug-Türschloß kostengünstig herstellbar ist.

Beim Darstellungsbeispiel sind fünf Stellpositionsbereiche A bis E und drei Sensoren 3 vorgesehen. Selbstverständlich sind hier auch Modifizierungen möglich. Beispielsweise können die drei Sensoren 3 bis zu sieben Stellpositionsbereiche bei binärer Codierung eindeutig detektieren. Im Falle der Verwendung von zwei Sensoren 3 ist eine Detektion von bis zu drei Stellpositionsbereichen möglich.

Das Stellelement 1 weist vorzugsweise einen bereichsweise magnetisierbaren Kunststoffaufbau auf Jedoch gibt es hier eine Vielzahl von Realisierungsmöglichkeiten. Hierzu wird wiederum ergänzend auf die Offenbarung der DE 197 43 129 A1 verwiesen.

Alternativ oder ergänzend ist auch eine optische bzw. optoelektronische Abtastung bei entsprechender Ausbildung der Sensoren 3 und der Positionselemente 2 möglich. Über die bevorzugte, berührungslose Positionserfassung hinaus ist aber auch eine mechanische Erfassung, beispielsweise durch als Nocken ausgebildete Positionselemente 2, die auf mechanische Schalter o. dgl. als Sensoren 3 einwirken, möglich.

Beim Darstellungsbeispiel sind die Positionselemente 2 an dem verstellbaren Stellelement 1 und die zugeordneten Sensoren 3 ortsfest angeordnet. Selbstverständlich kann dies auch umgekehrt realisiert werden.

Beim Darstellungsbeispiel ist zumindest der die Positionselemente 2 tragende Teil des Stellelements 1 vorzugsweise einstückig ausgebildet. Dies ermöglicht einen einfachen und kompakten Aufbau. Bei zunächst getrennter Herstellung dieses Teils erfolgt dann ein Verbinden, beispielsweise durch Kleben, Schrauben, Klemmen o. dgl. Dementsprechend kann der die Positionselemente 2 tragende Teil an ein quasi beliebig ausgebildetes, beispielsweise im wesentlichen aus Metall bestehendes Stellelement 1 angebracht sein.

Beim Darstellungsbeispiel ist das Stellelement 1 scheibenartig ausgebildet. Es könnte jedoch beispielsweise auch hebelartig oder stangenartig ausgebildet sein.

Beim Darstellungsbeispiel sind die Positionselemente 2 im wesentlichen in einer Ebene und entlang konzentrischer Bewegungsbahnen angeordnet. Je nach Ausbildung und Verstell- bzw. Bewegungsrichtung des Stellelements 1 können die Positionselemente 2 auch beispielsweise entlang geradlinig verlaufender Bewegungsbahnen und/oder in verschiedenen Ebenen, beispielsweise auf einer Zylindermantelfläche entlang axial versetzter Umfangslinien, angeordnet bzw. ausgebildet sein.

Beim Darstellungsbeispiel ist eine binäre Codierung vorgesehen. Je nach Ausbildung der Positionselemente 2 und der Sensoren 3 kann auch eine andere Codierung, beispielsweise basierend auf dem Dreiersystem, wofür sich insbesondere die Erkennung von unterschiedlichen magnetischen Polungen und keines Magnetpols eignet, vorgesehen sein. Gegebenenfalls kann so eine weitere Minimierung der Anzahl der erforderlichen Sensoren 3 erfolgen.

Die vorschlagsgemäße Positionserkennung wurde voranstehend anhand eines bevorzugten Ausführungsbeispiels eines Kraftfahrzeug-Türschlosses erläutert. Jedoch kann die voranstehend beschriebene Positionserkennung auch bei anderen Positionserfassungen, insbesondere bei Stellantrieben in Kraftfahrzeugen, Verwendung finden. Wesentlich ist, daß gerade bei mehreren zu detektierenden Stellpositionen bzw. Stellpositionsbereichen eine Minimierung der Anzahl der erforderlichen Sensoren ermöglicht wird.

## Patentansprüche

1. Kraftfahrzeug-Türschloß mit einem verstellbaren Stellelement (1), das verschiedene durch einen Zwischenbereich beabstandete Stellpositionen einnehmen kann, und mit einer Positionserkennungseinrichtung, die mehrere am Stellelement (1) entlang versetzter Bewegungsbahnen angeordnete Positionselemente (2) und mehrere zugeordneten, vorzugsweise schaltend bzw. digital arbeitenden Sensoren (3), die jeweils einer Bewegungsbahn zugeordnet sind, aufweist, wobei die Positionselemente (2) jede zu detektierende Stellpositon eindeutig codieren, so daß die verschiedenen Stellpositionen des Stellelements eindeutig detektierbar sind,
**dadurch gekennzeichnet,**
**daß** die Zwischenbereiche (4) zwischen beabstandeten Stellpositionen identisch codiert sind.

2. Kraftfahrzeug-Türschloß nach Anspruch 1, **dadurch gekennzeichnet, daß** in den Zwischenbereichen (4) keine Positionselemente (2) angeordnet sind.

3. Kraftfahrzeug-Türschloß nach Anspruch 1 oder 2, **dadurch gekennzeichnet, daß** die Positionselemente (2) alle gleichartig, insbesondere als magnetische Abschnitte mit insbesondere gleicher Polung, ausgebildet sind.

4. Kraftfahrzeug-Türschloß nach einem der voranstehenden Ansprüche, **dadurch gekennzeichnet, daß** die Positionselemente (2) verschiedener Bewegungsbahnen in im wesentlichen parallel versetzten Spuren und/oder Ebenen angeordnet sind.

5. Kraftfahrzeug-Türschloß nach einem der voranstehenden Ansprüche, **dadurch gekennzeichnet, daß** das Stellelement (1) scheibenförmig ausgebildet ist, wobei die Positionselemente (2) verschiedener Bewegungsbahnen entlang verschiedener, koaxialer Spuren angeordnet sind.

6. Kraftfahrzeug-Türschloß nach den Ansprüchen 3 und 5, **dadurch gekennzeichnet, daß** das Stellelement (1) als bereichsweise magnetische bzw. magnetisierbare Scheibe ausgebildet ist.

7. Kraftfahrzeug-Türschloß nach einem der Ansprüche 1 bis 4, **dadurch gekennzeichnet, daß** das Stellelement (1) eine gekrümmte Oberfläche, insbesondere zumindest einen Abschnitt einer Zylindermantelfläche, aufweist, wobei die Positionselemente (2) entlang bezüglich einer Lagerachse des Stellelements (1) axial nebeneinanderliegender bzw. versetzter Bewegungsbahnen angeordnet sind.

8. Kraftfahrzeug-Türschloß nach Anspruch 7, **dadurch gekennzeichnet, daß** die Bewegungsbahnen zumindest abschnittsweise im wesentlichen entlang von axial versetzten Umfangslinien verlaufen.

9. Kraftfahrzeug-Türschloß nach einem der voranstehenden Ansprüche, **dadurch gekennzeichnet, daß** die Positionselemente (2) jeweils eine Ausdehnung in Richtung der Bewegungsbahn aufweisen und dementsprechend Stellpositionsbereiche (A-E) definieren und daß die Positionserkennungseinrichtung derart ausgebildet ist, daß die Grenzen der Stellpositionsbereiche (A-E) in Verstellrichtung des Stellelements (1) vorzugsweise eindeutig detektierbar sind.

10. Kraftfahrzeug-Türschloß nach Anspruch 9, **dadurch gekennzeichnet, daß** die Positionserkennungseinrichtung derart ausgebildet ist, daß die Bewegungsrichtung des Stellelements (1) und/oder das vorherige Passieren eines benachbarten Stellpositionsbereichs (A-E) bzw. einer Grenze eines benachbarten Stellpositionsbereichs (A-E) zur eindeutigen Detektierung von Grenzen der Stellpositionsbereiche (A-E) verwendbar ist bzw. sind.

11. Kraftfahrzeug-Türschloß nach Anspruch 9 oder 10, **dadurch gekennzeichnet, daß** ein elektromotorischer Stellantrieb vorgesehen ist, dem das Stellelement (1) zugeordnet ist, wobei die Bewegungs- bzw. Drehrichtung, insbesondere die Bestromungsrichtung des Stellantriebs von der Positionserkennungseinrichtung zur eindeutigen Detektion von Grenzen der Stellpositionsbereiche (A-E) verwendbar ist.

12. Kraftfahrzeug-Türschloß nach einem der Ansprüche 9 bis 11, **dadurch gekennzeichnet, daß** maximal zwei Sensoren (3) zur eindeutigen Detektion der Grenzen von drei Stellpositionsbereichen oder maximal drei Sensoren (3) zur eindeutigen Detektion der Grenzen von fünf bis sieben Stellpositionsbereichen (A-E) vorgesehen sind.

13. Kraftfahrzeug-Türschloß nach einem der voranstehenden Ansprüche, **dadurch gekennzeichnet, daß** die Sensoren (3) berührungslos arbeiten, insbesondere magnetfeldempfindlich ausgebildet sind.

14. Kraftfahrzeug-Türschloß nach einem der voranstehenden Ansprüche, **dadurch gekennzeichnet, daß** die Sensoren (3) im wesentlichen nebeneinander, quer zu den Bewegungsbahnen der Positionselemente (2) angeordnet sind.

## Claims

1. A lock for a motor vehicle door with an adjustable actuating element (1) which can assume various actuating positions spaced apart by an intermediate area, and with a position recognition device, which has several positioning elements (2) arranged along offset paths of motion on the actuating element (1) and several assigned sensors preferably operating in a switching or digital manner, said sensors each being assigned to a path of motion, whereby the positioning elements (2) unequivocally encode each actuating position to be detected, so that the various actuating positions of the actuating element can be unequivocally detected,
**characterised in that**
the intermediate areas (4) between spaced actuating positions are encoded identically.

2. The lock for a motor vehicle door according to claim 1, **characterised in that** no positioning elements (2) are arranged in the intermediate areas (4).

3. The lock for a motor vehicle door according to claim 1 or 2, **characterised in that** the positioning elements (2) are all designed in the same way, especially as magnetic sections with in particular the same polarity.

4. The lock for a motor vehicle door according to any one of the preceding claims, **characterised in that** the positioning elements (2) of different paths of motion are arranged in tracks and/or planes which are offset essentially in parallel.

5. The lock for a motor vehicle door according to any one of the preceding claims, **characterised in that** the actuating element (1) is designed disc-shaped, whereby the positioning elements (2) of different paths of motion are arranged along different coaxial tracks.

6. The lock for a motor vehicle door according to claims 3 and 5, **characterised in that** the actuating element (1) is designed as a zonally magnetic or magnetisable disc.

7. The lock for a motor vehicle door according to any one of claims 1 to 4, **characterised in that** the actuating element (1) has a curved surface, in particular at least one section of a lateral cylinder surface, whereby the positioning elements (2) are arranged along paths of motion lying axially beside one another, or offset, with respect to a longitudinal axis of the actuating element (1).

8. The lock for a motor vehicle door according to claim 7, **characterised in that** the paths of motion run at least in sections essentially along axially offset peripheral lines.

9. The lock for a motor vehicle door according to any one of the preceding claims, **characterised in that** the positioning elements (2) each have an extension in the direction of the path of motion and correspondingly define actuating-position areas (A-E), and that the position recognition device is designed in such a way that the boundaries of the actuating-position areas (A-E) can preferably be detected unequivocally in the actuating direction of the actuating element (1).

10. The lock for a motor vehicle door according to claim 9, **characterised in that** the position recognition device is designed in such a way that the direction of motion of the actuating element (1) and/or the previous passage of a neighbouring actuating-position area (A-E), or more precisely of a boundary of a neighbouring actuating-position area (A-E), can be used for the unequivocal detection of boundaries of the actuating-position areas (A-E).

11. The lock for a motor vehicle door according to claim 9 or 10, **characterised in that** an electric-motor actuating drive is provided, to which the actuating element (1) is assigned, whereby the direction of motion or rotation, in particular the current-flow direction of the actuating drive, can be used by the position recognition device for the unequivocal detection of boundaries of the actuating-position areas (A-E).

12. The lock for a motor vehicle door according to any one of claims 9 to 11, **characterised in that** a maximum of two sensors (3) are provided for the unequivocal detection of the boundaries of three actuating-position areas or a maximum of three sensors (3) are provided for the unequivocal detection of the boundaries of five to seven actuating-position areas (A-E).

13. The lock for a motor vehicle door according to any one of the preceding claims, **characterised in that** the sensors (3) operate in a contactless manner, in particular are designed to be sensitive to a magnetic field.

14. The lock for a motor vehicle door according to any one of the preceding claims, **characterised in that** the sensors (3) are arranged essentially beside one another, crosswise to the paths of motion of the positioning elements (2).

## Revendications

1. Serrure de portière de véhicule automobile comportant un élément de réglage déplaçable (1) qui peut prendre différentes positions de réglage écartées les unes des autres d'un intervalle et un dispositif de détection de position qui présente plusieurs éléments de position disposés sur l'élément de réglage (1) le long de voies de mouvement décalées et plusieurs capteurs associés, fonctionnant de préférence en circuit ou numériquement, qui sont respectivement associés à une voie de mouvement, les éléments de position (2) codant clairement chaque position de réglage à détecter de manière à ce que les différentes positions de réglage de l'élément de réglage soient clairement détectables, **caractérisée en ce que** les intervalles (4) entre les positions de réglage écartées sont codés de manière identique.

2. Serrure de portière de véhicule automobile selon la revendication 1, **caractérisée en ce qu'**aucun élément de position (2) n'est disposé dans les intervalles (4).

3. Serrure de portière de véhicule automobile selon la revendication 1 ou 2, **caractérisée en ce que** les éléments de position (2) ont tous une conformation identique, notamment sous la forme de sections magnétiques présentant notamment la même polarisation.

4. Serrure de portière de véhicule automobile selon l'une quelconque des revendications précédentes, **caractérisée en ce que** les éléments de position (2) de différentes voies de mouvement sont disposés dans des pistes et/ou plans décalés sensiblement en parallèle.

5. Serrure de portière de véhicule automobile selon l'une quelconque des revendications précédentes, **caractérisée en ce que** l'élément de réglage (1) est réalisé en forme de disque, les éléments de position (2) de différentes voies de mouvement étant disposés le long de différentes pistes coaxiales.

6. Serrure de portière de véhicule automobile selon les revendications 3 et 5, **caractérisée en ce que** l'élément de réglage (1) est réalisé sous forme d'un disque magnétique ou magnétisable par endroits.

7. Serrure de portière de véhicule automobile selon l'une quelconque des revendications 1 à 4, **caractérisée en ce que** l'élément de réglage (1) présente une surface courbée, notamment au moins une section d'une surface de chemise cylindrique, les éléments de position (2) étant disposés le long de voies de mouvement axialement adjacentes ou décalées par rapport à un axe d'appui de l'élément de réglage (1).

8. Serrure de portière de véhicule automobile selon la revendication 7, **caractérisée en ce que** les voies de mouvement s'étendent au moins par sections sensiblement le long de lignes périphériques décalées axialement.

9. Serrure de portière de véhicule automobile selon l'une quelconque des revendications précédentes, **caractérisée en ce que** les éléments de position (2) présentent respectivement une extension en direction de la voie de mouvement et définissent en conséquence des zones de positions de réglage (A-E) et que le dispositif de détection de position est réalisé de manière à ce que les limites des zones de positions de réglage (A-E) soient de préférence détectables clairement dans le sens de déplacement de l'élément de réglage (1).

10. Serrure de portière de véhicule automobile selon la revendication 9, **caractérisée en ce que** le dispositif de détection de position est réalisé de manière à ce que le sens de mouvement de l'élément de réglage (1) et/ou le passage antérieur dans une zone de positions de réglage voisine (A-E) ou d'une limite d'une zone de positions de réglage voisine (A-E) est ou sont utilisables pour détecter clairement les limites des zones de positions de réglage (A-E).

11. Serrure de portière de véhicule automobile selon la revendication 9 ou 10, **caractérisée en ce qu'**il est prévu un actionneur électromotorisé auquel est associé l'élément de réglage (1), le sens de mouvement ou de rotation, notamment le sens de flux de courant de l'actionneur du dispositif de détection de position étant utilisable pour détecter clairement les limites des zones de positions de réglage (A-E).

12. Serrure de portière de véhicule automobile selon l'une quelconque des revendications 9 à 11, **caractérisée en ce qu'**il est prévu au maximum deux capteurs (3) pour détecter clairement les limites de trois zones de positions de réglage ou au maximum trois capteurs (3) pour détecter clairement les limites de cinq à sept zones de positions de réglage (A-E).

13. Serrure de portière de véhicule automobile selon l'une quelconque des revendications précédentes, **caractérisée en ce que** les capteurs (3) fonctionnent sans contact, et notamment sont conçus avec une sensibilité au champ magnétique.

14. Serrure de portière de véhicule automobile selon l'une quelconque des revendications précédentes, **caractérisée en ce que** les capteurs (3) sont disposés sensiblement les uns près des autres transversalement aux voies de mouvement des éléments de position (2).
